# EUROPÄISCHE PATENTSCHRIFT

(11) **EP 0 633 379 B1**
(45) Veröffentlichungstag und Bekanntmachung des Hinweises auf die Patenterteilung: **21.10.1998**
(21) Anmeldenummer: 94105749.9
(22) Anmeldetag: 14.04.1994
(51) Int. Cl.: E05C 9/00, E05B 59/00, E05B 63/06, E05C 9/02

(54) **Treibstangenschloss**
Espagnolette
Crémone

(30) Priorität: 06.07.1993 DE 4322457; 23.02.1994 DE 4405816
(43) Veröffentlichungstag der Anmeldung: 11.01.1995
(62) Teilanmeldung aus: 97113389.7
(73) Patentinhaber: Carl Fuhr GmbH & Co., D-42579 Heiligenhaus (DE)
(72) Erfinder: Korb, Klaus, D-40885 Ratingen (DE)
(74) Vertreter: Grundmann, Dirk, Dr.

(56) Entgegenhaltungen:
- EP-A- 0 325 215
- EP-A- 0 455 944
- DE-A- 2 911 647
- DE-C- 102 699
- DE-U- 8 532 525
- GB-A- 678 764

## Beschreibung

Die Erfindung betrifft ein Treibstangenschloß mit einem Untersetzungsgetriebe, einem schließgetriebebetätigbaren, parallel zum Stulp verlagerbaren Treibstangenanschlußschieber und einer zufolge eines von einem dem Treibstangenanschlußschieber zugeordneten Anschlag beaufschlagbaren Wechselhebels quer zum Stulp rückschließbaren Falle.

Ein Treibstangenschloß der in Rede stehenden Art ist bekannt aus der DE 29 11 647 A1, wobei der Treibstangenanschlußschieber oberhalb der Falle einen den Anschlag ausbildenden Stift trägt. Dieser wirkt zusammen mit einem schloßgehäuseseitig gelagerten, doppelarmigen Wechselhebel. Dessen längerer Hebelarm greift an einem Zapfenvorsprung des Fallenschwanzes an. Die Vortrittsstellung der Falle ist begrenzt durch einen schloßkastenseitigen Stehbolzen, der in einen Längsschlitz des Fallenschwanzes eingreift. Daher ist die Vortrittsstellung der Falle über den Stulp stets unveränderlich, was bei unterschiedlichen Einbautoleranzen in manchen Fällen zum Nachteil sein kann.

Dem Gegenstand der Erfindung liegt die Aufgabe zugrunde, ein gattungsgemäßes Treibstangenschloß in herstellungstechnisch einfacher Weise so auszugestalten, daß eine optimale Anpaßbarkeit der Falle an unterschiedliche Einbauverhältnisse gegeben ist.

Gelöst wird diese Aufgabe bei einem gattungsgemäßen Treibstangenschloß dadurch, daß die Vortrittsstellung der Falle durch eine Verstellbarkeit des Bewegungsspieles des Wechselhebels einstellbar ist.

Zufolge derartiger Ausgestaltung ist der Gebrauchswert eines Treibstangenschlosses der in Rede stehenden Art erhöht. Der Eintauchweg der Falle in das türrahmenseitige Schließblech ist optimal einstellbar. Einsetzbar ist diese Lösung sowohl bei einer Rollenfalle als auch bei einer mit einer Fallenschräge ausgestatteten normalen Falle. Bei einer Rollenfalle ist es möglich, das Treibstangenschloß umzustellen von einer reinen Schnäpperfunktion auf eine Schließfallen/Riegelfunktion: Taucht die Rollenfalle nur ganz wenig in das Schließblech ein, so daß die Rolle sich an der Schließblechkante abstützt, so kann man die Tür von außen wie von innen öffnen, was z.B. für Arztpraxen bei Tagesbetrieb günstig sein kann. Stellt man die Eintauchtiefe der Rollenfalle jedoch so weit, daß die übrigen Flächen des Fallenkopfes sperrend im Schließblech liegen, so ist nur noch eine Betätigung mittels des Innendrückers oder des schlüsselbetätigten Wechsels möglich. Im übrigen ist eine solche Ausgestaltung getroffen, daß ein Verstellen des Bewegungsspiels des Wechselhebels nur bei geöffneter Tür möglich ist, um unbefugte Manipulationen weitgehend auszuschalten.

Eine vorteilhafte Weiterbildung zeichnet sich dadurch aus, daß der Wechselhebel etwa parallel zum Stulp verläuft. Einerseits benötigt er dadurch wenig Bauraum. Andererseits erlaubt eine unmittelbare Nachbarschaft zum Stulp eine günstige Verstellung der Position des Wechselhebels von der Stulpseite her.

Es erweist sich dabei als von Vorteil, daß zur Einstellbarkeit des Bewegungsspiels ein die Schwenkbarkeit des Wechselhebels beschränkender, verstellbarer Festanschlag vorgesehen ist. Durch ledigliche Verlagerung desselben verändert sich die Angriffsposition des Wechselhebels zur Falle und dadurch dessen Vortrittsstellung über dem Stulp.

Weiterhin erweist es sich als vorteilhaft, daß der Festanschlag stulpseitig betätigbar und als auf den Wechselhebel wirkende Madenschraube ausgebildet ist. Durch ledigliche Verstellung der Madenschraube ändert sich einhergehend die Position des Wechselhebels. Das die Madenschraube aufnehmende Gewinde ist so gestaltet, daß eine Selbstverstellung der Madenschraube ausgeschlossen ist.

Darüber hinaus besteht ein günstiges Merkmal der Erfindung darin, daß der als zweiarmiger Hebel ausgebildete Wechselhebel an seinem einen Hebelarm endseitig von einer stirnseitigen Stoßkante des Treibstangenanschlußschiebers beaufschlagbar ist. Es ergibt sich hierdurch eine optimale Integration des Wechselhebels in das Untersetzungsgetriebe. Verlagert sich bei einer Schließbetätigung zwecks Zurückziehens der Falle der Treibstangenanschlußschieber mit seiner Stoßkante in Richtung des Wechselhebels, so wird dieser beaufschlagt. Er dreht dabei um seinen Lagerzapfen und verschiebt die Falle schloßeinwärts.

Damit der Treibstangenanschlußschieber nach seiner Wechselbetätigung in seine Grundstellung zurückfährt, ist vorgesehen, daß die Stoßkante unter Zwischenlage einer Treibstangenrückdrückfeder den Wechselhebel beaufschlagt, wobei der Federweg der Treibstangenrückdrückfeder bevorzugt dem maximalen Schwenkweg des Wechselhebels entspricht. Ungeachtet der Verstellung des Wechselhebels wird der Treibstangenanschlußschieber stets in seine vorschriftsmäßige Grundstellung nach Wechselhebelbetätigung zurückverlagert.

Sodann wird erfindungsgemäß vorgeschlagen, daß die in Form einer Rollenfalle gestaltete Falle einen kastenförmigen Profilabschnitt aufweist, welcher in der maximal einstellbaren Vortrittsstellung den Stulp überragt.

Ferner ist erfindungsgemäß vorgesehen, daß die Falle fallenschwanzseitig einen insbesondere als Tasche ausgebildeten, zwei gegenüberliegende Anschläge aufweisenden Aufnahmefreiraum für den längeren Hebelarm des Wechselhebels besitzt. An dem einen Anschlag stützt sich der Wechselhebel in der Grundstellung ab. Der andere Anschlag tritt in Wirkung bei einer Fallenausweichbewegung, also beispielsweise beim Zuschlagen der Tür.

Schließlich ist noch hervorzuheben, daß das Übersetzungsverhältnis der Hebelarme etwa 1:10 ist, wobei bevorzugt mit einem Verlagerungsweg des Treibstangenanschlußschiebers um 1 bis 1,3 mm ein Fallenrückschlußweg von 10 mm einhergeht. Daher reicht schon eine geringe Schließdrehung des Zylinderkerns mittels des Schlüssels aus, die Falle aus ihrer Vortrittsstellung zurückzuziehen.

Eine Komponente der Erfindung, die auch für sich genommen wesentlich ist und eine selbständige Bedeutung haben kann, ist die Treibstangen-Rückdrückfeder, welche von einer dem Treibstangenanschlußschieber zugeordneten Anschlagfläche bei Wechselbetätigung gespannt wird. Die Elastizität dieser Treibstangenanschlußschieber-Rückdrückfeder reicht aus, um den Treibstangenanschlußschieber und ggf. vorhandene Treibstangenverschlüsse selbstständig in die neutrale Stellung zurückzuverlagern. Diese Anschlagfläche kann dabei von einer Stoßkante des Anschlußschiebers ausgebildet sein. Dabei kann die Feder auch das Übertragungsmittel sein, um die Teibstangenanschlußschieberverlagerung auf den Wechselhebel zu übertragen. Die Feder kann dabei in Zwischenlage zwischen Stoßkante und Wechselhebel liegen. Eine andere Realisierungsmöglichkeit dieses Gedankens besteht darin, daß der Anschlußschieber den Wechselhebel unmittelbar beaufschlagt. Dann kann auf dem Treibstangenanschlußschieber ein Nocken oder eine separate Stufe vorgesehen sein, welche die Anschlagfläche ausbildet, die die Treibstangen-Rückdrückfeder beaufschlagt. Ein Vorteil dieser Ausgestaltung liegt darin, daß bei Treibstangenanschlußschieber-Verlagerung von einer Neutralstellung in eine Riegelstellung die Treibstangenanschlußschieber-Rückdrückfeder überhaupt nicht in Wirkung zu treten braucht. Erst wenn mit dem Treibstangenanschlußschieber die Wechselbetätigung erfolgt, so daß die Falle zurückgezogen wird, wird diese Feder gespannt. Dies hat zur Folge, daß hier durch die Fallenfeder entlastet wird. Die Fallenfeder braucht dann nicht den Treibstangenanschlußschieber in die Neutralstellung zurückzuverlagern. Lediglich Wechselhebel und Falle selbst werden von der Fallenfeder in die vorgeschlossene Stellung zurückverlagert. Diese Ausbildung ist bevorzugt für Schlösser mit einer Rollenfalle, da hierdurch ein besonders günstiges und keine großen Kräfte bedürfendes Rückschließen der Falle durch Auflaufen an einem Schließblech gewährleistet ist. Bei der überführung des Treibstangenschlosses von seiner Neutralstellung in die Riegelstellung, bei welcher auch ein Schubriegel ausfahren kann, wird der Treibstangenanschlußschieber durch ein Zahnradgetriebe verlagert. Um eine besonders baugünstige Form des Schlosses zu erzielen, sind zwei gegenläufig verlagerbare Treibstangenanschlußschieber vorgesehen, von denen einer entlang der Stulpe verläuft. Das in eine Verzahnung der Treibstangenanschlußschieber eingreifende Zahnrad des Letztrades weist eine durchmessergrößere Verzahnung auf, wobei die durchmessergrößere Verzahnung im wesentlichen bis an die Stulpe heranreicht, so daß von dieser durchmessergrößeren Verzahnung der Treibstangenanschlußschieber überdeckt wird. Um eine günstige Nockenführung zu erreichen, taucht beim Verlagern des Treibstangenanschlußschiebers der Nocken durch einen zahnfreien Bereich der durchmessergrößeren Verzahnung des Letztrades. Hierdurch ist ein maximaler Durchmesser der größeren Verzahnung des Letztrades gegeben bei minimaler Baubreite des Schlosses.

Nachstehend wird ein Ausführungsbeispiel der Erfindung anhand der Zeichungen erläutert. Es zeigt
- Figur 1: eine Ansicht eines erfindungsgemäß gestalteten Treibstangenschlosses bei fortgelassener Schloßdecke mit Blick auf das Schloßeingerichte, betreffend die Vorschließstellung des Riegels,
- Figur 2: eine Ansicht gegen den Stulp des Treibstangenschlosses,
- Figur 3: in vergrößerter Darstellung das Treibstangenschloß im Bereich der als Rollenfalle gestalteten Falle, ebenfalls die Schließstellung betreffend,
- Figur 4: eine der Figur 1 entsprechende Darstellung, wobei der Riegel zurückgeschlossen ist,
- Figur 5: eine der Figur 3 entsprechende Darstellung, wobei jedoch durch Wechselhebelbetätigung über den Wechselhebel die Rollenfalle schloßeinwärts gezogen ist,
- Figur 6: den Schnitt nach der Linie VI-VI in Figur 5,
- Figur 7: den Schnitt nach der Linie VII-VII in Figur 5,
- Figur 8: ein zweites Ausführungsbeispiel der Erfindung in der Neutralstellung,
- Figur 9: ein Schloß gemäß Figur 8 in fallenseitiger Ansicht bei abgenommener Stulpschiene,
- Figur 10: ein Schloß gemäß Figur 8 bei Wechselbetätigung,
- Figur 11: ein Schloß gemäß Figur 8 in der Verriegelungsstellung,
- Figur 12: eine Ansicht gemäß Figur 9 in Stellung gemäß Figur 11.

Das Treibstangenschloß besitzt ein mit einem Stulp 1 verbundenes Schloßgehäuse 2. Der Stulp 1 überragt beidseitig das Schloßgehäuse 2 und überfängt eine obere und untere, aus dem Schloßgehäuse 2 austretende Treibstange 3, 4. Diese sind mit nicht veranschaulichten Riegelgliedern versehen, die mit türrahmenseitigen, ebenfalls nicht dargestellten Gegenschließteilen zusammenwirken.

Im oberen Bereich des Schloßgehäuses 2 ist zwischen einem Schloßboden 5 und einer Schloßdecke 6 eine als Rollenfalle 7 gestaltete Falle geführt. Im einzelnen setzt sich diese zusammen aus einem eine Stulpöffnung 8 durchsetzenden kastenförmigen Profilabschnitt 9, welcher mit einem schloßeinwärts ragenden Fallenschwanz 10 gekuppelt ist. Um eine vertikale Achse lagert der kastenförmige Profilabschnitt 9 eine über diesen vorstehende Rolle 11. Es besteht eine Steckkupplung zwischen Fallenschwanz 10 und Profilabschnitt 9. Gegebenenfalls könnte anstelle desselben auch ein normal gestalteter, eine Fallenschräge aufweisender Fallenkopf eingesetzt werden.

In das Schloßgehäuse 2 ist ein Nußgehäuse 12 integriert. Dieses lagert eine mit einer Vierkantöffnung ausgestattete Schloßnuß 13. An einem ausladenden Nußarm 14 greift ein von einer Druckfeder 15 beaufschlagter Schieber 16 an. Begrenzt ist die Verlagerung der Schloßnuß 13 entgegen Uhrzeigerrichtung durch einen Vorsprung 17 des Schloßgehäuses 12, an welchem Vorsprung sich ein Arm 18 der Schloßnuß 13 abstützt, vgl. insbesondere Figur 3. Ferner bildet die Schloßnuß 13 einen aufwärtsragenden Fallenrückzugsarm 19 aus, welcher mit einer Schulter 20 des Fallenschwanzes 10 zusammenwirkt.

Am Schloßboden 5 ist eine Trägerplatte 21 festgelegt. Diese lagert in einer Bohrung 22 einen Zahnkranz 23. Die Bohrung 22 wird von einer Schließzylinder-Einstecköffnung 24 für einen nicht veranschaulichten, als Profilzylinder gestalteten Schließzylinder gekreuzt. Die Zylinderkernachse liegt dabei versetzt zur Mittelachse des Zahnkranzes 23, und zwar unterhalb desselben.

Der Zahnkranz 23 ist mit einem radial gerichteten Spalt 25 zum Eingriff eines Schließbartes des Profil-Schließzylinders versehen. Mit der Außenverzahnung des Zahnkranzes 23 kämmen zwei Abtriebszahnräder A, B eines Untersetzungsgetriebes U, dessen Letztrad 26 zum Antrieb zweier gegenläufig verlagerbarer Treibstangenanschlußschieber 27, 28 dient. Der Treibstangenanschlußschieber 27 ist dabei gekuppelt mit der unteren Treibstange 4, während der gegenüberliegende Treibstangenanschlußschieber 28 die obere Treibstange 3 mitschleppt. Der Treibstangenanschlußschieber 28 dient dann noch zum Antrieb des unterhalb der Rollenfalle 7 geführten Riegels 29. Die Antriebsmittel sind nicht erfindungswesentlich und daher nicht näher veranschaulicht.

Das Zurückziehen der Rollenfalle 7 mittels Schließzylinderbetätigung ist über einen Wechselhebel 30 möglich. Dies geschieht entgegen der Kraft einer auf die Rollenfalle wirkenden Fallenfeder 31. Diese sitzt auf einem Stehzapfen 32 des Schloßgehäuses 2. Gelagert ist der Wechselhebel 30 um einen Zapfen 33 des Schloßgehäuses 2. Dieser erstreckt sich in Nachbarschaft des Stulps 1, unterhalb der Rollenfalle 7 und oberhalb des Letztrades 26. Die Ausrichtung des Wechselhebels 30 verläuft etwa parallel zum Stulp 1. Der Wechselhebel 30 ist zweiarmig gestaltet und besitzt den längeren Hebelarm 34 und den kürzeren Hebelarm 35. Der längere Hebelarm 34 erstreckt sich dabei parallel zum Stulp 1 und geht endseitig über eine Stufe in einen schloßeinwärts weisenden Endabschnitt 34' über. Dieser taucht in einen als Tasche ausgebildeten Aufnahmefreiraum 36 des Fallenschwanzes 10 ein. Durch den Aufnahmefreiraum 36 werden zwei gegenüberliegende Anschläge 37, 38 gebildet. Bei vorgetretener Falle 7, hervorgerufen durch die Fallenfeder 31, beaufschlagt der Anschlag 37 den Endabschnitt 34' des Wechselhebels 30. Seinerseits ist der Wechselhebel 34 abgestützt durch einen Festanschlag 39, welcher beim Ausführungsbeispiel als Madenschraube gestaltet ist. Der Madenschrauben-Festanschlag 39 durchgreift eine Bohrung 40 des Stulps 1 und ist in ein Innengewinde 41 eines Lagerbockes 42 eingedreht. Zu dessen Halterung dient eine stulpseitige Senkkopfschraube 43. Das freie Ende des Madenschrauben-Festanschlages 39 tritt gegen eine Stufe 44 des längeren Hebelarmes 34.

Der kürzere Hebelarm 35 bildet eine etwa senkrecht zum Stulp 1 verlaufende Schulter 35' aus und liegt in der Bewegungsbahn einer Stoßkante 27' des am Stulp 1 geführten Treibstangenanschlußschiebers 27.

Auf den Zapfen 33 für den Wechselhebel 30 ist eine Drehfeder 45 gesteckt. Deren eines Ende 45' stützt sich ab an einer Aussparung 46 des Lagerbockes 42. Das andere Ende 45'' liegt in entspannter Stellung vor der Schulter 35' des kürzeren Hebelarmes 35. Diese Drehfeder 45 dient als Treibstangenrückdrückfeder. Deren Federweg entspricht bevorzugt dem maximalen Schwenkweg des Wechselhebels 30.

Ferner ist ein Hebelverhältnis von 1:10 zwischen dem kürzeren Hebelarm 35 und dem längeren Hebelarm 34 vorgesehen. Bei einem Verlagerungsweg des Treibstangenanschlußschiebers 27 um 1 bis 1,3 mm zieht der Wechselhebel 30 die Falle 7 um ca. 10 mm zurück.

Es stellt sich folgende Wirkungsweise ein:
Das Zurückziehen der Rollenfalle 7 kann in bekannter Weise einerseits durch die Schloßnuß 13 geschehen. Nach Durchlauf eines entsprechenden Spiels beaufschlagt dabei der Anschlag 38 des Fallenschwanzes 10 den Wechselhebel und verschwenkt diesen. Das Zurückschließen des Riegels 29 aus seiner Vorschließstellung geschieht durch Schlüsselbetätigung. Dabei wird der Zahnkranz 23 in Uhrzeigerrichtung mitgeschleppt. Über das Letztrad 26 des Untersetzungsgetriebes U erfährt der Treibstangenanschlußschieber 27 eine Aufwärtsverlagerung. In der Rückschließstellung gemäß Figur 3 läßt sich sodann der Schlüssel aus dem Schließzylinder abziehen. Dann befindet sich die Stoßkante 27' in Anlage an dem einen Ende 45'' der Treibstangenrückdrückfeder 45. Aus dieser Stellung heraus läßt sich durch Fortsetzen der Rückschließdrehung des Zylinderkerns in Uhrzeigerrichtung die Rollenfalle 7 zurückziehen. Hierbei fährt der Treibstangenanschlußschieber 27 weiter in Aufwärtsrichtung und beaufschlagt unter Zwischenlage des Endes 45'' der Rückdrückfeder 45 den kürzeren Hebelarm 35 des Wechselhebels 30, verbunden mit einem Verschwenken desselben. Dessen längerer Hebelarm 34 beaufschlagt den Anschlag 37 und zieht die Falle 7 entgegen der Kraft der sie belastenden Fallenfeder 31 zurück. Bei diesem Vorgang wird die Treibstangenrückdrückfeder 45 aufgeladen. Nach Beenden der Schließdrehung bewirkt die Fallenfeder 31 ein Vortreten der Falle 7 unter Mitnahme des Wechselhebels 30. Begrenzt ist der Vortritt der Rollenfalle 7, wenn der Wechselhebel 34 den Madenschrauben-Festanschlag 39 beaufschlagt. Gleichzeitig mit diesem Vorgang entspannt sich die Treibstangenrückdrückfeder 45, deren bewegliches Ende 45'' den Treibstangenanschlußschieber 27 in die Grundstellung gemäß Figur 4 zurückverlagert. Einhergehend mit dessen Bewegung wird der Zahnkranz über das Untersetzungsgetriebe gedreht unter Mitnahme des Schließgliedes des Schließzylinders, so daß dann der Schlüssel aus dem Schließzylinder ohne weitere Schließdrehung abziehbar ist.

Soll die Vortrittsstellung der Rollenfalle geändert werden, so ist dies möglich durch weiteres Hineindrehen oder Herausdrehen des Madenschrauben-Festanschlages von der Stulpseite her.

Gegebenenfalls könnte der Festanschlag auch eine Schnellverstellung ermöglichen, beispielsweise über Steuerkurven etc..

Die Feder 45, welche von der Stoßkante 27' beaufschlagt wird, hat eine derartige Stärke, daß sie bei Spannung sowohl den Treibstangenanschlußschieber, als auch damit verbundene Verriegelungselemente und das Zahnradgetriebe nebst Schließzylinder zurückdrücken kann, wenn die Zylinderbetätigung bei der Wechselbetätigung aufhört. Die Drehfeder 45 wird zufolge des geringen Federweges ihres Armes 45'' nur bei der Wechselbetätigung gespannt. Beim Übergang von der Neutralstellung (Figur 4) in die Wechselbestätigungsstellung (Figur 5) wird die Feder von der Stoßkante 27' an dem Federarm 45'' beaufschlagt, und gespannt. Einhergehend damit wird der Wechselhebel 30 verlagert, da in der Zwischenlage des Federarmes 45' der Wechselhebelarm 35 an der Stoßkante 35' beaufschlagt wird.

Bei dem in den Figuren 8 - 12 dargestellten Ausführungsbeispiel beaufschlagt eine Stoßkante 27' des Treibstangenanschlußschiebers 27 unmittelbar eine Gegenstoßkante 35' des Hebelarmes 35 des Wechselhebels 30. Die Treibstangenanschlußschieber-Rückdrückfeder 45'' wird dabei von einem Nocken 51, welche auch dem Triebstangenanschlußschieber 27 angeordnet ist, beaufschlagt. Dabei tritt der Nocken 51 gegen das Ende 45 '' der Feder 45. Die Feder 45 ist eine Spiralfeder und anderendseitig im Schloßgehäuse drehfest verankert. Die Spiralfeder 45 ist um einen Zapfen 33 gewickelt, welcher gleichzeitig die Drehachse des Wechselhebels 30 ausbildet. Wie insbesondere aus Figur 8 hervorgeht, ist in der Neutralstellung, also bei unbetätigtem Wechselhebel 30 und unbetätigtem Riegel 29, die Treibstangenanschlußschieber-Rückdrückfeder 45 nicht gespannt. Erst wenn der Treibstangenanschlußschieber 27 zufolge Schloßbetätigung in der Darstellung nach oben verlagert wird, verlagert der Nocken 51 durch Beaufschlagung des Endes 45 '' die Feder 45. Zufolge dieser Spannung kann der Treibstangenanschlußschieber inkl. des Antriebsgetriebes und ggf. vorhandener Treibstangenverschlüsse in die Neutralstellung zurückverlagert werden, wenn die Schloßbetätigung abgebrochen wird. Einhergehend mit der Treibstangenverlagerung in die Stellung gemäß Figur 10 wird eine Stoßkante 35' des Hebelarmes 35 des Wechselhebels 30 beaufschlagt. Durch die Verschwenkung des Wechselhebels 30 erfolgt dann das Zurückziehen der Falle.

Wie den Figuren zu entnehmen ist, weist das Letztrad 26 eine durchmesserkleine Verzahnung 26 '' auf, welche mit entsprechend gegenüberliegenden Verzahnungen der Treibstangen 27, 28 zusammenwirkt, so daß durch Drehung des Zahnrades 26 die beiden Treibstangen 27, 28 in Gegenrichtung verlagert werden. Axial zur Drehachse des Letztrades 26 beabstandet, weist das Letztrad 26 eine durchmessergrößere Verzahnung auf. Diese Verzahnung kämmt mit einer Verzahnung eines vorgeordneten Antriebsrades. Die durchmessergrößere Verzahnung weist einen Umfangsbereich 26' auf, welcher nicht verzahnt ist. Die Lage des zahnfreien Bereichs 26' ist so gewählt, daß bei Betätigung des Treibstangenschlosses, insbesondere des Zahnantriebes sichergestellt ist, daß das Antriebszahnrad des vorgeordneten Zahnrades immer in den verzahnten Bereich des Letztrades eingreift. Es aber vorgesehen, daß bei einer Treibstangenverlagerung von der in Figur 8 dargestellten Neutralstellung in die in Figur 11 dargestellte Riegelstellung der Nocken 51 des Treibstangenanschlußschiebers 27 durch den zahnfreien Bereichs 26' des Letztrades 26 taucht.

Der Treibstangenanschlußschieber 26 läuft beim Ausführungsbeispiel unmittelbar benachbart zur Stulpe 1. Der verzahnte durchmessergrößere Bereich des Letztrades 26 weist aber einen derartigen Durchmesser auf, daß er den Treibstangenanschlußschieber überragt und nahezu bis unmittelbar vor die Stulpe 1 ragt.

Es ist festzustellen, daß beim Ausführungsbeispiel der Erfindung zur Verlagerung des Treibstangenanschlußschiebers von der Verriegelungsstellung (Figur 11) über die Neutralstellung (Figur 8) hinaus in die Wechselbetätigungsstellung (Figur 10) das Letztrad 26 keine 360°-Drehung vollführt. Die Drehung des Letztrades 26 ist vielmehr um den nicht verzahnten Winkelabschnitt verringert.

In vorteilhafter Weise entspricht der Durchmesser der durchmessergrößeren Verzahnung des Letztrades 26 in etwa dem Abstand zwischen Stulpe 1 und Drückergehäuse 12 bzw. Drückernuß 13.

## Patentansprüche

1. Treibstangenschloß mit einem Untersetzungsgetriebe, einem schließgetriebebetätigbaren, parallel zum Stulp (1) verlagerbaren Treibstangenanschlußschieber (27, 28) und einer zufolge eines von einem dem Treibstangenanschlußschieber zugeordneten Anschlag beaufschlagbaren Wechselhebels (30) quer zum Stulp (1) rückschließbaren Falle (7), dadurch gekennzeichnet, daß die Vortrittsstellung der Falle (7) durch eine Verstellbarkeit des Bewegungsspiels des Wechselhebels (30) einstellbar ist.

2. Treibstangenschloß nach Anspruch 1, dadurch gekennzeichnet, daß der Wechselhebel (30) etwa parallel zum Stulp (1) verläuft.

3. Treibstangenschloß nach einem der vorhergehenden Ansprüche, dadurch gekennzeichnet, daß zur Einstellbarkeit des Bewegungsspiels ein die Schwenkbarkeit des Wechselhebels (30) beschränkender, verstellbarer Festanschlag (39) vorgesehen ist.

4. Treibstangenschloß nach Anspruch 3, dadurch gekennzeichnet, daß der Festanschlag (39) stulpseitig betätigbar und als auf den Wechselhebel (30) wirkende Madenschraube ausgebildet ist.

5. Treibstangenschloß nach einem der vorhergehenden Ansprüche, dadurch gekennzeichnet, daß der als zweiarmiger Hebel ausgebildete Wechselhebel (30) an seinem einen Hebelarm (35) endseitig von einer stirnseitigen Stoßkante (27') des Treibstangenanschlußschiebers (27) beaufschlagbar ist.

6. Treibstangenschloß nach Anspruch 5, dadurch gekennzeichnet, daß die Stoßkante (27') unter Zwischenlage einer Treibstangenrückdrückfeder (45) den Wechselhebel (30) beaufschlagt, wobei der Federweg der Treibstangenrückdrückfeder (45) bevorzugt dem maximalen Schwenkweg des Wechselhebels (30) entspricht.

7. Treibstangenschloß nach einem der vorhergehenden Ansprüche, dadurch gekennzeichnet, daß die in Form einer Rollenfalle gestaltete Falle (7) einen kastenförmigen Profilabschnitt (9) aufweist, welcher in der maximal einstellbaren Vortrittsstellung den Stulp (1) überragt.

8. Treibstangenschloß nach einem der vorhergehenden Ansprüche, dadurch gekennzeichnet, daß die Falle (7) fallenschwanzseitig einen insbesondere als Tasche ausgebildeten, zwei gegenüberliegende Anschläge (37, 38) aufweisenden Aufnahmefreiraum (36) für den längeren Hebelarm (34) des Wechselhebels (30) besitzt.

9. Treibstangenschloß nach einem der vorhergehenden Ansprüche, dadurch gekennzeichnet, daß das Übersetzungsverhältnis der Wechselhebelarme (35, 34) 1:10 ist, wobei bevorzugt mit einem Verlagerungsweg des Treibstangenanschlußschiebers um 1 bis 1,3 mm ein Fallenrückschlußweg von 10 mm einhergeht.

10. Treibstangenschloß nach einem der vorhergehenden Ansprüche, gekennzeichnet durch eine Treibstangen-Rückdrückfeder (45), welche von einer dem Treibstangenanschlußschieber zugeordneten Anschlagfläche (27', 51') beim Übergang von der ersten in die dritte Stellung gespannt wird und deren Elastizität ausreicht, die Treibstangenanschlußschieber (27, 28) und ggf. Treibstangenverschlüsse selbsttändig in die erste Stellung zurückzuverlagern.

11. Treibstangenschloß nach einem der vorhergehenden Ansprüche, dadurch gekennzeichnet, durch zwei gegenläufig verlagerbare Treibstangenanschlußschieber (27, 28), welche von einem mit seiner Abtriebsverzahnung in eine Verzahnung des Treibstangenanschlußschiebers (27, 28) eingreifenden Letztrades (26) eines Zahnradgetriebes angetrieben werden.

12. Treibstangenschloß nach einem der vorhergehenden Ansprüche, dadurch gekennzeichnet, daß der Treibstangenanschlußschieber (27) unmittelbar benachbart zur Stulpe (1) läuft.

13. Treibstangenschloß nach einem der vorhergehenden Ansprüche, dadurch gekennzeichnet, daß die Treibstangenanschlußschieber-Rückdrückfeder (45) an einem Nocken (51) des Treibstangenanschlußschiebers (27) angreift.

14. Treibstangenschloß nach Anspruch 13, dadurch gekennzeichnet, daß der Nocken (51) einen zahnfreien Bereich (26') der Abtriebsverzahnung des Letztrades (26) durchläuft, insbesondere beim Übergang von der ersten in die zweite Stellung.

15. Treibstangenschloß nach einem der Ansprüche 11 bis 14, dadurch gekennzeichnet, daß der Durchmesser der Antriebsverzahnung des Letztrades (26) in etwa dem Abstandsmaß von Drückernuß (13) oder Drückernußgehäuse (12) und Stulpe (1) entspricht.

## Claims

1. Driving bar lock having a reduction gear, a driving bar connecting slider (27, 28) actuable by lock gearing and displaceable parallel to the weather plate (1), and a catch bolt (7) capable of being locked back transversely with respect to the weather plate (1) due to a shift lever (30) which can be acted on by a limit stop assigned to the driving bar connecting slider, characterised in that the position of advancement of the catch bolt (7) can be set by means of the adjustability of the range of movement of the shift lever (30).

2. Driving bar lock according to Claim 1, characterised in that the shift lever (30) runs approximately parallel to the weather plate (1).

3. Driving bar lock according to one of the preceding claims, characterised in that an adjustable fixed limit stop (39) restricting the ability of the shift lever (30) to pivot is provided for adjusting the range of movement.

4. Driving bar lock according to Claim 3, characterised in that the fixed limit stop (39) is operable from the weather plate side and is constructed as a grub screw acting on the shift lever (30).

5. Driving bar lock according to one of the preceding claims, characterised in that the shift lever (30) constructed as a two-arm lever can be acted upon at the end of one lever arm (35) by a front end thrust edge (27') of the driving bar connecting slider (27).

6. Driving bar lock according to Claim 5, characterised in that the thrust edge (27') through the interposition of a driving bar return spring (45) acts on the shift lever (30), the spring excursion of the driving bar return spring (45) preferably conforming to the maximum pivot excursion of the shift lever (30).

7. Driving bar lock according to one of the preceding claims, characterised in that the catch bolt (7) designed in the form of a roller-type catch bolt has a box-shaped profile section (9) which in the maximum position of advancement which can be set projects over the weather plate (1).

8. Driving bar lock according to one of the preceding claims, characterised in that the catch bolt (7) possesses at its tail end a receiving space (36) for the longer lever arm (34) of the shift lever (30) constructed especially as a pocket and having two opposite limit stops (37, 38).

9. Driving bar lock according to one of the preceding claims, characterised in that the gear ratio of the shift lever arms (35, 34) is 1:10, it being preferred that a displacement excursion of the driving bar connecting slider of 1 to 1.3 mm is accompanied by a catch bolt back-locking excursion of 10 mm.

10. Driving bar lock according to one of the preceding claims characterised by a driving bar return spring (45) which is put under tension in the transition from the first to the third position by a limit stop surface (27', 51') assigned to the driving bar connecting slider and the elasticity of which is sufficient to shift back the driving bar connecting sliders (27, 28) and any driving bar breeches independently into the first position.

11. Driving bar lock according to one of the preceding claims, characterised by two driving bar connecting sliders (27, 28) capable of displacement in opposite directions which are driven by a final gear wheel (26) of a toothed-wheel gear engaging by its power take-off gearing in a tooth construction of the driving bar connecting slider (27, 28).

12. Driving bar lock according to one of the preceding claims, characterised in that the driving bar connecting slider (27) runs immediately adjacent to the weather plate (1).

13. Driving bar lock according to one of the preceding claims, characterised in that the driving bar connecting slider return spring (45) engages on a cam (51) of the driving bar connecting slider (27).

14. Driving bar lock according to Claim 13, characterised in that the cam (51) runs through a tooth-free region (26') of the power take-off gearing of the final gear wheel (26), especially in the transition from the first to the second position.

15. Driving bar lock according to one of Claims 11 to 14, characterised in that the diameter of the drive gearing of the final gear wheel (26) corresponds approximately to the distance between the door knob (13) or door knob housing (12) and the weather plate (1).

## Revendications

1. Serrure à barres mobiles comportant un coulisseau de raccordement de barre mobile (27, 28) déplaçable parallèlement à la plaque têtière (1), actionnable par une transmission de fermeture avec une transmission de réduction de mouvement et un pêne demi-tour (7) refermable transversalement à la plaque têtière(1) par un levier d'inversion (30) susceptible d'être sollicité par une butée associée au coulisseau de raccordement de barre mobile, caractérisée en ce que la position d'avancée du pêne demi-tour (7) est réglable par une possibilité de réglage du jeu de déplacement du levier d'inversion (30).

2. Serrure à barres mobiles selon la revendication 1, caractérisée en ce que le levier d'inversion (30) s'étend à peu près parallèlement à la plaque têtière (1).

3. Serrure à barres mobiles selon l'une des revendications précédentes, caractérisée en ce qu'une butée fixe (39) réglable, limitant la capacité de pivotement du levier d'inversion (30), est prévue pour régler le jeu de déplacement.

4. Serrure à barres mobiles selon la revendication 3, caractérisée en ce que la butée fixe (39) est actionnable du côté têtière et est réalisée sous la forme d'une vis sans tête agissant sur le levier d'inversion (30).

5. Serrure à barres mobiles selon l'une des revendications précédentes, caractérisée en ce que le levier d'inversion (30) réalisé sous la forme de levier à deux bras est susceptible d'être sollicité du côté de l'extrémité de l'un de ses bras de levier (35) par une arête de butée (27') située du côté frontal du coulisseau de raccordement de barre mobile (27).

6. Serrure à barres mobiles selon la revendication 5, caractérisée en ce que l'arête de butée (27) sollicite le levier d'inversion (30) par l'intermédiaire d'un ressort de rappel et de rentrée de barre mobile (45), la course élastique du ressort de rappel et de rentrée de barre mobile (45) correspondant de préférence à la course de pivotement maximale du levier d'inversion (30).

7. Serrure à barres mobiles selon l'une des revendications précédentes, caractérisée en ce que le pêne demi-tour (7) réalisé sous la forme d'un pêne à rouleau présente un tronçon de profil (9) en forme de caisson qui dépasse de la têtière (1) lorsque l'on se trouve dans la position d'avancée de réglage maximal.

8. Serrure à barres mobiles selon l'une des revendications précédentes. caractérisée en ce que le pêne demi-tour (7) comporte, du côté de la queue de pêne, un espace libre de réception (36) constitué en particulier sous forme de poche, présentant deux butées (37, 38) opposées, pour le bras de levier (34) long du levier d'inversion (30).

9. Serrure à barres mobiles selon l'une des revendications précédentes. caractérisée en ce que le rapport de transmission, entre les bras de levier d'inversion (35, 34), est de 1:10, de préférence une course de déplacement du coulisseau de raccordement de barre mobile de 1 à 1,3 mm donnant une course de refermeture de pêne demi-tour de 10 mm.

10. Serrure à barres mobiles selon l'une des revendications précédentes, caractérisée par un ressort de rappel et de rentrée de barre mobile (45), qui est tendu par une surface de butée (27', 51') associée au coulisseau de raccordement de barre mobile lors du passage de la première à la troisième position, et dont l'élasticité suffit pour ramener le coulisseau de raccordement de barre mobile (27, 28) et, le cas échéant les fermetures de barres mobiles, automatiquement dans la première position.

11. Serrure à barres mobiles selon l'une des revendications précédentes, caractérisée par deux coulisseaux de raccordement de barre mobile (27, 28) déplaçables en sens opposé, qui sont entraînés par une roue finale (26), engrénant par sa denture menée dans une denture du coulisseau de raccordement de barre mobile (27, 28), d'une transmission à roues dentées.

12. Serrure à barres mobiles selon l'une des revendications précédentes, caractérisée en ce que le coulisseau de raccordement de barre mobile (27) s'étend directement au voisinage de la plaque têtière (1).

13. Serrure à barres mobiles selon l'une des revendications précédentes. caractérisée en ce que le ressort de rappel et de rentrée (45) de coulisseau de raccordement de barre mobile agit sur une came (51) du coulisseau de raccordement de barre mobile (27).

14. Serrure à barres mobiles selon la revendication 13, caractérisée en ce que la came (51) passe par une zone (26') exempte de dent de la denture menée de la roue finale (26), en particulier lors du passage de la première à la deuxième position.

15. Serrure à barres mobiles selon l'une des revendications 11 à 14, caractérisée en ce que le diamètre de la denture d'entraînement de la roue finale (26) correspond sensiblement à l'espacement entre le fouillot(13) ou le boîtier de fouillot (12) et la plaque têtière (1).
